# EUROPÄISCHE PATENTSCHRIFT

(11) **EP 2 534 089 B1**
(45) Veröffentlichungstag und Bekanntmachung des Hinweises auf die Patenterteilung: **18.09.2013**
(21) Anmeldenummer: 10787276.4
(22) Anmeldetag: 18.11.2010
(51) Int. Cl.: B67C 3/24

(54) **FÜLLSYSTEM ZUM DRUCKFÜLLEN VON BEHÄLTERN**
FILLING SYSTEM FOR FILLING CONTAINERS IN A PRESSURIZED MANNER
SYSTÈME DE REMPLISSAGE POUR LE REMPLISSAGE SOUS PRESSION DE RÉCIPIENTS

(30) Priorität: 08.02.2010 DE 102010007288
(43) Veröffentlichungstag der Anmeldung: 19.12.2012
(73) Patentinhaber: KHS GmbH, 44143 Dortmund (DE)
(72) Erfinder: CLÜSSERATH, Ludwig, 55543 Bad Kreuznach (DE); KRULITSCH, Dieter-Rudolf, 55545 Bad Kreuznach (DE)
(86) Internationale Anmeldenummer: PCT/EP2010/007006
(87) Internationale Veröffentlichungsnummer: WO 2011/095187

(56) Entgegenhaltungen:
- EP-A2- 0 989 088
- EP-B1- 1 520 833
- DE-A1- 2 126 113
- DE-A1- 3 830 663
- DE-A1- 19 545 080
- DE-A1-102008 011 109

## Beschreibung

Die Erfindung bezieht sich auf ein Füllsystem gemäß Oberbegriff Patentanspruch 1. Ein gattungsgemäßes Verfahren ist aus dem EP 1 520 833 A1 bekannt.

Verfahren und Füllsysteme zum Füllen von Behältern und dabei speziell auch zum Druckfüllen von Behältern (Füllen von Behältern unter Spann- oder Fülldruck) mit einem flüssigen Füllgut, beispielsweise mit einem CO2-haltigen Füllgut oder Getränk sind in unterschiedlichen Ausführungen bekannt, insbesondere auch in Form von Füllmaschinen umlaufender Bauart. Der jeweilige Behälter ist dabei zumindest während einer Phase eines Füllprozesses, insbesondere während der eigentlichen Füllphase, in der das Füllen des mit dem Spann- oder Fülldruck vorgespannten Behälters erfolgt, und/oder während einer dieser Füllphase vorausgehenden Spann- und/oder Vorspannphase mit einem seine Behälteröffnung umgebenden Mündungsrand mit einer Anpresskraft dicht bzw. in Dichtlage gegen das Füllelement im Bereich einer dortigen Abgabeöffnung für das flüssige Füllgut angepresst.

Bekannt ist hierbei insbesondere auch (EP 1 520 833 B1), die Anpresskraft durch eine Pneumatikeinrichtung z.B. in Form einer pneumatischen Kolben-Zylinder-Anordnung zu erzeugen, die Bestandteil einer Hubeinrichtung für einen den jeweiligen Behälter während des Füllprozesses tragenden oder aufnehmenden und gegen das Füllelement anpressenden Behälterträger ist und die mit dem Druck (Spann- oder Fülldruck) eines während des Füllprozesses verwendeten gas- und/oder dampfförmigen Prozessmediums beaufschlagt wird, und zwar in Form eines als Spül- und/oder Spann- und/oder Vorspanngas verwendeten Inertgases. Das Füllsystem bzw. die entsprechende Füllmaschine weisen eine Vielzahl von Füllelementen mit jeweils einem Behälterträger und einer zugehörigen Hubeinrichtung auf.

Ein grundsätzlicher Vorteil eines solchen Füllsystems besteht u.a. in einer vereinfachten Steuerung der Hubeinrichtungen für die Behälterträger sowie insbesondere auch in einer Reduzierung der Anzahl und/oder der Belastung von füllelementseitigen Steuerelementen, beispielsweise von Kurvenrollen, die im Zusammenwirken mit wenigstens einer ortsfesten Steuerkurve den vom Füllelement abgesenkten Zustand der Behälterträger am Behältereinlauf sowie am Behälterauslauf der Füllmaschine zur Übergabe der leeren Behälter an die Füllelemente bzw. an die dortigen Behälterträger sowie zur Entnahme der gefüllten Behälter von den Behälterträgern sicherstellen.

Nachteilig ist bei derartigen Füllsystemen aber, dass der Druck des Spül- und/oder Spann- und/oder Vorspanngases durch Prozessparameter, insbesondere durch füllgutspezifische Parameter, wie Art, CO2-Gehalt und Temperatur des Füllgutes, aber auch durch maschinenbedingte Parameter, wie z.B. Leistung der Füllmaschine (gefüllte Behälter je Zeiteinheit) usw.) vorgegeben und nicht oder allenfalls nur bedingt veränderbar ist.

Sollen nun auf ein und derselben Füllmaschine Behälter mit unterschiedlichem Mündungsdurchmesser, beispielsweise Flaschen mit einem Mündungsdurchmesser von 28, 30 oder 38mm gefüllt werden, so ist es notwendig, die pneumatische, die Anpresskraft erzeugende Einrichtung konstruktiv so auszuführen, dass sie unter Berücksichtigung des Füll- oder Spanndrucks noch die für die Behälter mit dem größten Mündungsdurchmesser ausreichende Einspann- oder Anpresskraft liefert. Dies bedeutet dann aber auch, dass diese Anpresskraft für solche Behälter mit kleinerem Mündungsdurchmesser weit über dem erforderlichen Maß liegt, mit der Folge einer unnötig hohe mechanische Belastung von Behältern mit kleinerem Mündungsdurchmesser durch die viel zu hohe Anpresskraft. Insbesondere bei dünnwandigen Behältern und/oder solchen aus Kunststoff kann dies zu einem Zerstören, zumindest aber zu einer Beschädigung der Behälter führen.

Aufgabe der Erfindung ist es, ein Füllsystem aufzuzeigen, welches es unter Beibehaltung der grundsätzlichen Vorteile, die sich aus der Erzeugung der Anpresskraft aus dem Druck des gas- und/oder dampfförmigen Prozessmediums ergeben, eine Einstellung oder Änderung oder Anpassung der jeweiligen Anpresskraft ermöglicht. Zur Lösung dieser Aufgabe ist ein Füllsystem entsprechend dem Patentanspruch 1 ausgebildet.

Das gas- und/oder dampfförmige Hilfsmedium, mit dem die weitere Komponente der jeweiligen Anpresskraft erzeugt wird und dessen zumindest in der weiteren pneumatischen Einrichtung wirkende Druck einstellbar und/oder veränderbar ist, ist beispielsweise Luft, bevorzugt sterile Luft.

Selbstverständlich kann es sich bei dem Hilfsmedium auch um eine Flüssigkeit, beispielsweise Wasser, vorzugsweise steriles Wasser oder in bestimmten Anwendungsfällen sogar um das Füllgut handeln. Somit ist im Rahmen der vorliegenden Erfindung unter dem Begriff Hilfsmedium ausdrücklich auch immer ein flüssiges Hilfsmedium zu verstehen. Lediglich zur Vereinfachung der Lesbarkeit, aber ohne Einschränkung des Schutzumfanges wird nachfolgend jeweils auf die ausdrückliche Nennung des möglicherweise auch flüssigen Hilfsmediums verzichtet.

Das gas- und/oder dampfförmige Prozessmedium ist im Sinne dasjenige Medium, mit dem die Behälter während des Füllprozesses behandelt und/oder beaufschlagt werden, beispielsweise das Spül-Spann- und/oder Vorspanngas in Form von Inertgas, z.B. in Form von C02-Gas oder ein gas- oder dampfförmiges Medium zum Sterilisieren der Behälter vor dem Füllen. Das Prozessmedium im Sinne der Erfindung ist aber auch ein Reinigungs- und/oder Sterilisationsmedium, welches für eine Reinigung und/oder Sterilisation des Füllsystems, vorzugsweise für eine CIP-Reinigung und/oder Sterilisation des Füllsystems verwendet wird.

Bevorzugt ist das erfindungsgemäße Füllsystem so ausgebildet, dass die durch den Druck des Prozessmediums erzeugte erste Komponente der Anpresskraft größer ist als die durch den Druck des Hilfsmediums erzeugte Komponente.

Ist das Füllsystem Bestandteil einer Füllmaschine umlaufender Bauart mit einer Vielzahl von Füllelementen mit zugehörigen Behälterträgern, so erfolgt die

Steuerung beispielsweise in der Form, dass die weiteren pneumatischen Einrichtungen sämtlicher Füllelemente ständig mit dem die gewünschte oder erforderliche Einspannkraft liefernden Druck des Hilfsmediums beaufschlagt sind und die Behälterträger am Behältereinlauf sowie am Behälterauslauf gegen die Wirkung der weiteren pneumatischen Einrichtungen durch Steuerkurven in eine untere Hubstellung bewegt werden.

Die Einstellung und/oder Regelung des Druckes sowohl des Prozessmediums als auch des Hilfsmediums erfolgt vorzugsweise über elektropneumatische Reglereinrichtungen, und zwar beispielsweise in Abhängigkeit von in einer elektronischen Steuereinrichtung (z.B. Prozessrechner) des Füllsystems bzw. der Füllmaschine hinterlegten Daten oder Programmen bzw. in Abhängigkeit von produkt- und maschinenbezogenen Parametern.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
Fig. 1 - 4 jeweils ein Füllelement eines Füllsystems oder einer Füllmaschine zum Druckfüllen von Behältern in unterschiedlichen Betriebszuständen;
Fig. 5 in vereinfachter Teildarstellung ein Füllelement einer erfindungsgemäßen Ausführungsform.

Das in den Figuren 1 - 4 allgemein mit 1 bezeichnete Füllelement ist Bestandteil eines Füllsystems bzw. einer Füllmaschine umlaufender Bauart zum Füllen von Behältern, nämlich beispielsweise Flaschen 2 unter Druck mit einem flüssigen Füllgut, z.B. mit einem CO2-haltigen Füllgut oder Getränk. Das Füllelement 1 ist mit einer Vielzahl gleichartiger Füllelemente am Umfang eines bei der vertikalen Maschinenachse umlaufend antreibbaren Rotors angeordnet, von dem in der Figur 1 nur sehr schematisch ein Füllgutkessel oder Ringkessel 3 dargestellt ist. Dieser ist während des Füllbetriebes mit dem über die Füllelemente 1 in die Flaschen 2 einzubringenden flüssigen Füllgut teilgefüllt, sodass im Inneren des Ringkessels 3 ein von dem Füllgut eingenommener unterer Flüssigkeitsraum 3.1 und ein oberer Gasraum 3.2 gebildet ist. Letzterer ist mit einem mit einem Druck P1 (Spann- oder Fülldruck) beaufschlagten gas- oder dampfförmigen Prozessmedium, z.B. Inertgas oder CO2-Gas eingenommen. Im Inneren eines Gehäuses 4 des Füllelementes 1 ist u.a. ein Flüssigkeitskanal 5 ausgebildet, in welchem u.a. ein Flüssigkeitsventil 6 zur gesteuerten Abgabe des flüssigen Füllgutes in die jeweilige Flasche 2 ausgebildet ist und welcher in Strömungsrichtung des Füllgutes vor dem Flüssigkeitsventil 6 mit dem Flüssigkeitsraum 3.1 des Ringkessels 3 in Verbindung steht und in Strömungsrichtung des flüssigen Füllgutes nach dem Flüssigkeitsventil 6 an der Unterseite des Füllelementes 1 bzw. des Füllelementgehäuses 4 in eine Abgabeöffnung 7 mündet. Letztere ist von einer in einer Zentriertulpe 8 angeordneten, die Füllelementachse FA konzentrisch umschließende Ringdichtung 9 umschlossen, gegen die die jeweilige mit ihrer Flaschenachse achsgleich mit der Achse FA angeordneten Flasche 2 während des Füllens mit einem die Flaschenöffnung umgebenden Mündungsrand 2.1 angepresst anliegt.

Der Druck P1 wird in Abhängigkeit von der Art und/oder Temperatur des Füllgutes, beispielsweise in Abhängigkeit von dem CO2-Gehalt des Füllgutes eingestellt und geregelt, beispielsweise durch eine elektropneumatische Regeleinrichtung in Abhängigkeit von in einer elektronischen Steuereinrichtung (Prozessrechner) der Füllmaschine abgelegten Daten oder Programmen.

Jedem Füllelement 1 ist weiterhin ein Behälterträger 10 zugeordnet, der bei der dargestellten Ausführungsform für eine hängende Halterung der Flaschen 2, d.h. für eine Halterung der Flaschen 2 an einem Mündungsflansch 2.2 ausgeführt ist. Der Behälterträger 10 ist am unteren Ende zweier Führungsstangen 11 diese verbindend befestigt, die mit ihrer Längserstreckung parallel zueinander sowie auch parallel zur Achse FA beidseitig von dieser Achse angeordnet und im Füllelementgehäuse 4 axial verschiebbar vorgesehen sind. Am oberen, über das Füllelementgehäuse 4 vorstehenden Ende sind die Führungsstangen 11 über ein Lagerstück 12 miteinander verbunden, an welchem eine Kurvenrolle 13 um eine Achse radial zur Achse der Rotationsbewegung des Rotors bzw. des Ringkessels 3 frei drehbar gelagert ist, und zwar für das Zusammenwirken mit einer ortsfesten, d.h. mit dem Rotor bzw. mit dem Ringkessel 3 nicht umlaufenden Steuerkurve 14. An der der Kurvenrolle 13 abgewandten Unterseite wirkt auf das Lagerstück 12 ein Kolben 15 ein, der als Stufenkolben mit zwei Kolbenabschnitte 15.1 und 15.2 ausgeführt ist. Von diesen sind der Kolbenabschnitt 15.1 mit dem kleineren Durchmesser in einem Zylinderraum 16.1 und der Kolbenabschnitt 15.2 mit dem größeren Durchmesser in einem den Kolbenabschnitt 15.1 umgebenden ringförmigen Zylinderraum 16.2 axial, d.h. in Richtung der Achse FA verschiebbar vorgesehen. Der Zylinderraum 16.2 ist seinerseits stufenförmig ausgeführt, und zwar mit einem größeren Durchmesser im oberen Bereich und mit einem reduzierten Durchmesser im unteren Bereich, sodass innerhalb des Zylinderraumes 16.2 ein Anschlag oder Bund 17 gebildet ist, gegen den der Kolbenabschnitt 15.2 bei vollständig in Richtung zur Füllelementunterseite abgesenktem Kolben 15 anliegt.

Zumindest während des Druckfüllens der jeweiligen Flasche 2 ist der Zylinderraum 16.1 mit dem Druck P1 aus dem Gasraum 3.2 des Ringkessels 3 beaufschlagt, sodass der Kolben 15 durch den auch im Zylinderraum 16.1 herrschenden Druck P1 nach oben bewegt bzw. vorgespannt ist und hierdurch die jeweilige Flasche 2 mit ihrer Flaschenmündung 2.1 gegen die Ringrichtung 9 angepresst wird, und zwar über den Kolben 15, das Lagerelement 12, die beiden Führungsstangen 11 und den Behälterträger 10. In den Zylinderraum 16.1 mündet auch das obere offene Ende eines achsgleich mit der Achse FA angeordneten und zugleich als Ventilstößel für den Ventilkörper des Flüssigkeitsventils 6 dienenden Gasrohres 6.1, welches an seinem unteren offenen Ende den Innenraum der in Dichtlage mit dem Füllelement befindlichen Flasche 2 reicht, sodass auch diese zumindest während des Füllens mit dem Inertgas-Druck P1 vorgespannt ist.

Der Druck P1 ist durch verschiedene Füll- und/oder Systemparameter fest vorgesehen, beispielsweise durch die Temperatur und/oder die Art und/oder den Inertgas bzw. CO2-Gasgehalt des flüssigen Füllgutes, sodass die Anpresskraft, die von der aus dem Kolbenabschnitt 15.1 und dem Zylinderraum 16.1 bestehenden Kolben-Zylinder-Anordnung erzeugt wird, nicht frei veränderbar ist, insbesondere auch nicht zur Anpassung dieser Anpresskraft an Behälter oder Flaschen mit unterschiedlichem Durchmesser im Bereich der Behälter oder Flaschenmündung 2.1.

Der Kolbenabschnitt 15.2 bildet zusammen mit dem Zylinderraum 16.2 eine Kolben-Zylinder-Anordnung, die trotz des konstanten oder im Wesentlichen konstanten Druckes P1 eine Änderung oder Einstellung der Anpresskraft ermöglicht, mit der die betreffende Flasche 2 mit ihrem Mündungsrand 2.1 gegen die Dichtung 9 angepresst anliegt. Der Zylinderraum 16.2 ist hierfür mit einem flüssigen und/oder oder gas- und/oder dampfförmigen Hilfsmedium, beispielsweise mit Luft, vorzugsweise mit steriler Luft mit dem variablen Druck P2 beaufschlagbar, sodass die Anpresskraft insgesamt eine Funktion der Drücke P1 und P2 ist und durch Änderung des Druckes P2 veränderbar bzw. an die jeweiligen Erfordernisse, insbesondere auch an den jeweiligen Mündungsdurchmesser D1 des Behälters bzw. der Flasche 2 im Bereich der Flaschenmündung 2.1 anpassbar ist.

Durch die Erzeugung der Anpresskraft, mit der die jeweilige Flasche 2 zumindest während des Druckfüllens gegen die Ringdichtung 9 angepresst anliegt, aus dem Inertgas-Druck P1 ergeben sich u.a. eine vereinfachte Steuerung sowie eine verbesserte Betriebssicherheit für die Füllelemente 1. Ein Vorteil der Erzeugung der vorzugsweise größeren Komponente der Anpresskraft durch den Druck P1 des Prozessmediums (Spülgas und/oder Spann- und/oder Vorspanngas), z.B. Inert- oder C02-Gases besteht auch darin, dass der jeweilige Zylinderraum 16.1 im Bereich des Behälter- oder Flascheneinlaufs sowie auch im Bereich des Behälter- und Flaschenauslaufs entlastet ist, sodass sich eine reduzierte Belastung der mit der Steuerkurve 14 zusammenwirkenden Kurvenrollen 13 bei abgesenkten Behälterträgern 10 im Winkelbereich der Drehbewegung des Rotors zwischen dem Behälterauslauf und dem Behältereinlauf ergibt.

Die Figur 1 zeigt das Füllelement 1 zusammen mit einer an diesem in Dichtlage befindlichen Flasche 2 mit einem kleineren Mündungsdurchmesser D1, z.B. eine Flasche mit einem Mündungsdurchmesser D1 von 28mm. Zum Anpressen dieser Flaschen 2 wird beispielsweise ausschließlich die durch den Druck P1 (Spann- oder Fülldruck) über dem Kolbenabschnitt 15.1 erzeugte Anpresskraft genutzt, allenfalls mit geringfügiger Unterstützung der durch den Kolbenabschnitt 15.2 erzeugten Anpresskraft.

Die Figur 2 zeigt das Füllelement 1 zum Füllen von Flaschen 2, die an ihrem Mündungsrand einen wesentlich größeren Mündungsdurchmesser D2 aufweisen. Für das Füllen dieser Flaschen 2 sind vorzugsweise die Zentriertulpen 8 mit der Dichtung 9 gegen Zentriertulpen 8a mit Ringdichtungen 9a ausgetauscht, die (Zentriertulpen) einen etwas größeren Innenquerschnitt aufweisen. Zum Anpressen der Flaschen 2 gegen das jeweilige Füllelement 1 beim Druckfüllen wird die von dem Kolbenabschnitt 15.1 und zusätzlich die von dem Kolbenabschnitt 15.2 erzeugte Anpresskraft genutzt, wobei der Zylinderraum 16.2 mit Druck P3 des dampf- oder gasförmigen Hilfsmediums beaufschlagt ist. Dabei kann der Druck P3 des Hilfsmediums sowohl größer, als auch kleiner als der Druck P2 sein. Jedenfalls ist der Druck P3 so eingestellt, dass die durch ihn entstehende Kraftwirkung so groß ist, um die erforderliche zusätzliche Anpresskraft zu erzeugen.

Die Figur 3 zeigt das Füllelement 1 in einer eine CIP-Reinigung und/oder Desinfektion des Füllsystems vorbereitenden Position, in der auf die abgesenkten Behälterträger 10 der Füllelemente Schließ- oder Spülplatten 18 aufgelegt werden. Durch die mit der jeweiligen Steuerrolle 13 zusammenwirkende Steuerkurve 14 ist gewährleistet, dass sich der Behälterträger 10 jedes Füllelementes 1 beim Auflegen der Schließ- oder Spülplatte 18 in der untersten Position befindet, in der der Kolbenabschnitt 15.2 gegen den als Anschlag wirkenden Bund 17 anliegt.

Zur Aufnahme der jeweils leeren, zu füllenden Flasche 2 an einem Flascheneinlauf der Füllmaschine sowie zur Entnahme der jeweils gefüllten Flasche an einem Flaschenauslauf der Füllmaschine ist der jewellige Behälterträger 10 mit der Flasche abgesenkt, und zwar beispielsweise in eine Position, in der der Kolben 15 mit seinem Kolbenabschnitt 15.2 gegen den Bund 17 anliegt. Der abgesenkte Zustand wird durch das Zusammenwirken der jeweiligen Kurvenrolle 13 mit der Steuerkurve 14 erreicht bzw. sichergestellt. Der abgesenkte Zustand des jeweiligen Behälterträgers 10 kann aber alternativ auch dadurch erreicht oder zumindest aber sichergestellt werden, dass der Zylinderraum 16.2 mit einem Unterdruck VAK beaufschlagt wird. Durch diese Vorgehensweise befindet sich der Kolben 15, wie in der Figur 3 gezeigt, in der tiefsten möglichen Position.

Die Figur 4 zeigt das Füllelement 1 in einem Zustand, in dem die Fließ- oder Spülplatte 18 mit Hilfe des angehobenen Behälterträgers 10 mit ihrer an der Plattenoberseite vorgesehenen Dichtung abgedichtet gegen den Rand der Zentriertulpe 8a anliegt, und zwar zur Ausbildung eines zur Umgebung hin geschlossenen Spülraumes innerhalb der Zentriertulpe 8a. Die erforderliche Anpresskraft wird hierbei durch den Zylinderraum 16.1 herrschenden Druck P4 des für die CIP-Reinigung und/oder -Desinfektion verwendeten Mediums sowie insbesondere auch durch Beaufschlagung des Zylinderraumes 16.2 mit dem Hilfsmediumdruck P5 erreicht.

Die Figur 5 zeigt in schematischer Teildarstellung ein erfindungsgemäßes Füllelement 1a, welches sich von dem Füllelement 1 im Wesentlichen dadurch unterscheidet, dass zur Erzeugung der aus dem Druck P1 resultierenden Komponente der Anpresskraft ein Faltenbalg 19 vorgesehen ist, der während des Druckfüllens mit dem Druck P1 beaufschlagt ist und zwischen der Oberseite des Füllelementgehäuses 4 und der Unterseite des Lagerstücks 12 wirkt. Zusätzlich zum Faltenbalg 19 ist eine Kolben-Zylinderanordnung 20 vorgesehen, und zwar zur Erzeugung der aus dem Hilfsmediumdruck resultierenden Komponente der Anpresskraft. Bei der dargestellten Ausführungsform besteht die Kolben-Zylinder-Anordnung 20 aus einem ringförmigen, die Achse FA sowie auch die Achse des Faltenbalgs 19 konzentrisch umschließenden Ringkolbens 21, dem ein ringförmiger Zylinderraum 22 zugeordnet ist. Letzter ist mit dem Druck des Hilfsmediums beaufschlagbar, beispielsweise mit dem Druck P2, P3, P5 oder mit Unterdruck VAK. Anstelle des Ringkolbens 21 und des ringförmigen Zylinderraums 22, in dem der Ringkolben 21 axial, d.h. in Richtung der Achse FA verschiebbar ist, kann die zusätzlich zum Faltenbalg 19 vorgesehene und ebenfalls zwischen der Oberseite des Füllelementgehäuses 4 und dem Lagerstück 12 wirkende Kolben-Zylinderanordnung auch andersartig ausgebildet sein, beispielsweise bestehend aus zwei gegenüber dem Faltenbalg 19 radial versetzten kreiszylinderförmigen Zylinderräumen mit zugehörigem Kolben.

Die Erfindung wurde vorstehend an Ausführungsbeispielen beschrieben. Es versteht sich, dass zahlreiche Änderungen sowie Abwandlungen möglich sind.

### Bezugszeichenliste

- 1, 1a: Füllelement
- 2: Flasche
- 2.1: Mündungsrand
- 2.2: Mündungsflansch
- 3: Ringkessel
- 3.1: Flüssigkeits- oder Füllgutraum
- 3.2: Gasraum
- 4: Füllelementgehäuse
- 5: Flüssigkeitskanal
- 6: Flüssigkeitsventil
- 6.1: Ventilstößel oder Gasrohr
- 7: Abgabeöffnung
- 8, 8a: Zentriertulpe
- 9, 9a: Ringdichtung
- 10: Behälterträger
- 11: Führungsstange
- 12: Lagerstück
- 13: Kurvenrolle
- 14: Steuerkurve
- 15: Stufenkolben
- 15.1, 15.2: Kolbenabschnitt
- 16: Stufenzylinder
- 16.1, 16.2: Zylinderraum
- 17: Bund
- 18: Schließ- oder Spülplatte
- 19: Faltenbalg
- 20: Kolben-Zylinder-Anordnung
- 21: Ringkolben
- 22: Zylinderraum
- FA: Füllelementachse
- D1, D2: Mündungsdurchmesser

## Patentansprüche

1. Füllsystem zum Füllen von Flaschen, Dosen oder dergleichen Behältern (2) mit einem flüssigen Füllgut, mit wenigstens einem Füllelement (1, 1 a) mit wenigstens einer Abgabeöffnung (7) zum gesteuerten Einbringen des Füllgutes in den jeweiligen Behälter (2), mit Mitteln (10) zum Halten und Anpressen des jeweiligen Behälters (2) mit einer Behälteröffnung (2.1) in Dichtlage gegen das Füllelement (1, 1a) im Bereich
der Abgabeöffnung (7), mit wenigstens einer mit dem Druck (P1) eines gas- und/oder dampfförmigen Prozessmediums, mit den die Behälter während des Füllprozesses behandelt und/oder beaufschlagt werden, beaufschlagbaren ersten Pneumatikeinrichtung (15.1, 16.1; 19) zur Erzeugung wenigstens einer Komponente der Anpresskraft, **dadurch gekennzeichnet, dass** wenigstens eine weitere Pneumatikeinrichtung (15,2, 16,2; 21, 22), die mit einem gas- und/oder dampfförmigen Hilfsmedium zur Erzeugung einer weiteren Komponente der Anpresskraft beaufschlagbar ist, wobei zur Veränderung und/oder Einstellung der Anpresskraft der Druck des Hilfsmediums In der weiteren Pneumatikeinrichtung (15.2, 16.2; 21, 22) einstellbar ist, wobei wenigstens die erste Pneumatikeinrichtung, von wenigstens einem Faltenbalg (19) gebildet ist.

2. Füllsystem nach Anspruch 1, **dadurch gekennzeichnet, dass** das dampf- oder
gasförmige Prozessmedium ein zur Behandlung der Behälter und/oder des Füllsystems dienendes Prozessmedium, beispielsweise ein Spül- und/oder Spann- und/oder Vorspanngas ist, z.B. in Form eines Inert- oder CO2-Gases und/oder dass das Prozessmedium ein beim Füllen der Behälter verwendetes Sterilisationsmedium und/oder ein beim Reinigen und/oder Sterilisieren des Füllsystems verwendetes gas- und/oder dampfförmiges Sterilisationsmedium ist.

3. Füllsystem nach Anspruch 1 oder 2, **dadurch gekennzeichnet, dass** dem Füllelement (1) ein Behälterträger (10) zugeordnet ist, an welchem der jeweilige Behälter (2) zumindest während des Füllprozesses gehalten ist, und dass die erste
Pneumatikeinrichtung (15,1, 16.1; 19) sowie die wenigstens eine weitere
Pneumatikeinrichtung (15,2, 16.2; 21, 22) Bestandteil einer Hubeinrichtung zur Erzeugung einer Relativbewegung zwischen dem Füllelement (1) und dem Behälterträger (10) bzw. zum Anpressen des jeweiligen Behälters (2) gegen das Füllelement (1), vorzugsweise zur Erzeugung einer Hubbewegung des Behälterträgers (10) relativ zum Füllelement (1) ist.

4. Füllsystem nach einem der vorhergehenden Ansprüche, **dadurch gekennzeichnet,**
**dass** wenigstens eine Pneumatikeinrichtung eine Kolben-Zylinder-Anordnung (15, 16;20) mit wenigstens einem mit dem Prozessmedium oder mit dem Hilfsmedium beaufschlagbaren Zylinderraum (16.1, 16,2) ist, wobei bevorzugt die
Pneumatikeinrichtungen für das Prozessmedium und das Hilfsmedium von einer gemeinsamen Kolben-Zylinder-Anordnung mit stufenförmigen Kolben (15) und mit stufenförmigen Zylinder (16) gebildet sind, und zwar mit einem inneren durch einen inneren Kalbenabschnitt (15.1) begrenzten Zylinderraurn (16.1) und mit einem äußeren ringförmigen durch einen äußeren Kolbenabschnitt (15.2) begrenzenden Zylinderraum (16.2), von denen bevorzugt der innere Zylinderraum (16.1) mit dem Prozessmedium und der äußere Zylinderraum (16.2) mit dem Hilfsmedium beaufschlagbar sind.

5. Füllsystem nach einem der vorhergehenden Ansprüche, **dadurch gekennzeichnet,**
**dass** die Pneumatikeinrichtung für das Hilfsmedium von wenigstens einer Kolben-Zylinder-Anordnung (20), beispielsweise von einer einen ringförmigen Zylinderraum (22) mit Ringkolben (21) aufweisenden und z.B. den wenigstens einen Faltenbalg (19) umschließenden Kolbenzylinder-Anordnung (20) gebildet ist.

6. Füllsystem nach einem der vorhergehenden Ansprüche, **dadurch gekennzeichnet, dass** es Bestandteil einer Füllmaschine mit einer Vielzahl von Füllelementen (1), vorzugsweise einer Füllmaschine umlaufender Art ist.

7. Füllsystem nach einem der vorhergehenden Ansprüche, **dadurch gekennzeichnet, dass** der Innenraum der mit dem Prozessmedium beaufschlagbaren Pneumatikeinrichtung (15.1, 16.1, 20) mit einem im Inneren des Füllelementes (1,1a) ausgebildeten Gasweges In Verbindung steht oder Teil eines solchen Gasweges ist.

## Claims

1. Filling system for filling bottles, cans or similar containers (2) with a liquid product, comprising at least one filling element (1, 1a) having at least one dispensing opening (7) for introducing the product into the particular container (2) in a controlled manner, means (10) for retaining and pressing the particular container (2) having a container opening (2.1) in a sealing position against the filling element (1, 1a) in the area of the dispensing opening (7), at least a first pneumatic device (15.1, 16.1; 19), to which can be applied the pressure (P1) of a gaseous and / or vaporous process medium with which the containers can be treated and / or to which they can be exposed during the filling process, said pneumatic device producing at least one component of the press-on force, **characterised by** at least one further pneumatic device (15.2, 16.2; 21, 22), which can be exposed to a gaseous and / or vaporous auxiliary medium to generate a further component of the press-on force, wherein to change and / or adjust the press-on force the pressure of the auxiliary medium can be adjusted in the further pneumatic device (15.2, 16.2; 21, 22), wherein at least the first pneumatic device is formed by at least one bellows (19).

2. Filling system according to claim 1, **characterised in that** the vaporous or gaseous process medium is a process medium used to treat the containers and / or the filling system, for example a purging and / or tensioning and / or pre-tensioning gas, e.g. in the form of an inert or CO2 gas and / or that the process medium is a sterilisation medium used during the filling of the containers and / or a gaseous and / or vaporous sterilisation medium used during the cleaning and / or sterilisation of the filling systems.

3. Filling system according to claim 1 or 2, **characterised in that** a container carrier (10) is assigned to the filling element (1), wherein the particular container (2) is held on said carrier at least during the filling process, and that the first pneumatic device (15.1, 16.1; 19) and the at least one further pneumatic device (15.2, 16.2; 21, 22) is part of a lifting device to generate a relative movement between the filling element (1) and the container carrier (10), or to press the particular container (2) against the filling element (1), preferably to generate a lifting movement of the container carrier (10) relative to the filling element (1).

4. Filling system according to any one of the previous claims, **characterised in that** at least one pneumatic device is a piston-cylinder arrangement (15, 16; 20) with at least one cylinder space (16.1, 19.2) which can be exposed to the process medium or the auxiliary medium, wherein preferably the pneumatic devices for the process medium and the auxiliary medium are formed by a common piston-cylinder arrangement with step-shaped pistons (15) and step-shaped cylinders (16), this being with an outer annular cylinder space (16.2) adjacent to an outer piston section (15.2), of which preferably the inner cylinder space (16.1) can be exposed to the process medium, and the outer cylinder space (16.2) can be exposed to the auxiliary medium.

5. Filling system according to any one of the previous claims, **characterised in that** in the pneumatic device for the auxiliary medium is formed by at least one piston-cylinder arrangement (20), for example a piston-cylinder arrangement (20) having an annular cylinder space (22) with annular pistons (21) and for example enclosing the at least one bellows (19).

6. Filling system according to any one of the previous claims, **characterised in that** it is part of a filling machine with a multiplicity of filling elements (1), preferably a filling machine of a rotary kind.

7. Filling system according to one of the previous claims, **characterised in that** the inside of the pneumatic device (15.1, 16.1, 20) which can be exposed to the process medium is connected to a gas path formed inside the filling element (1, 1a) or is part of a gas path of this kind.

## Revendications

1. Système de remplissage pour le remplissage de bouteilles, de boîtes ou de contenants analogues (2) avec un matériau de remplissage liquide, comprenant au moins un élément de remplissage (1, 1 a) comprenant au moins une ouverture de déchargement (7) pour l'introduction contrôlée du matériau de remplissage dans le contenant respectif (2), comprenant des moyens (10) pour le maintien et la compression du contenant respectif (2) avec une ouverture de contenant (2.1) de manière étanche contre l'élément de remplissage (1, 1a) dans la zone de l'ouverture de déchargement (7), comprenant au moins un premier dispositif pneumatique (15.1, 16.1 ; 19) pouvant être chargé avec la pression (P1) d'un milieu de procédé gazeux et/ou sous la forme de vapeur avec lequel le contenant est traité et/ou chargé pendant le procédé de remplissage, pour la génération d'au moins un composant de la force de compression, **caractérisé en ce qu'**au moins un autre dispositif pneumatique (15.2, 16.2 ; 21, 22), qui peut être chargé avec un milieu auxiliaire gazeux et/ou sous la forme de vapeur, peut être chargé pour la génération d'un autre composant de la force de compression, la pression du milieu auxiliaire dans l'autre dispositif pneumatique (15.2, 16.2 ; 21, 22) étant ajustable pour modifier et/ou ajuster la force de compression, au moins le premier dispositif pneumatique étant formé à partir d'au moins un soufflet (19).

2. Système de remplissage selon la revendication 1, **caractérisé en ce que** le milieu de procédé sous la forme de vapeur ou gazeux est un milieu de procédé servant au traitement du contenant et/ou du système de remplissage, par exemple un gaz de rinçage et/ou de tension et/ou de pré-tension, p. ex. sous la forme d'un gaz inerte ou de CO₂ gazeux, et/ou **en ce que** le milieu de procédé est un milieu de stérilisation utilisé lors du remplissage du contenant et/ou un milieu de stérilisation gazeux et/ou sous la forme de vapeur utilisé lors du nettoyage et/ou de la stérilisation du système de remplissage.

3. Système de remplissage selon la revendication 1 ou 2, **caractérisé en ce qu'**un porte-contenant (10) est attribué à l'élément de remplissage (1), sur lequel le contenant respectif (2) est maintenu au moins pendant le procédé de remplissage, et **en ce que** le premier dispositif pneumatique (15.1, 16.1 ; 19) et le ou les autres dispositifs pneumatiques (15.2, 16.2 ; 21, 22) font partie d'un dispositif de levage pour la génération d'un mouvement relatif entre l'élément de remplissage (1) et le porte-contenant (10) ou pour la compression du contenant respectif (2) contre l'élément de remplissage (1), de préférence pour la génération d'un mouvement de levage du porte-contenant (10) par rapport à l'élément de remplissage (1).

4. Système de remplissage selon l'une quelconque des revendications précédentes, **caractérisé en ce qu'**au moins un dispositif pneumatique est un agencement piston-cylindre (15, 16 ; 20) comprenant au moins une chambre cylindrique (16.1, 16.2) pouvant être chargée avec le milieu de procédé ou avec le milieu auxiliaire, les dispositifs pneumatiques pour le milieu de procédé et le milieu auxiliaire étant de préférence formés par un agencement piston-cylindre commun à piston graduel (15) et à cylindre graduel (16), et ce avec une chambre cylindrique (16.1) délimitée à l'intérieur par une section de piston intérieure (15.1) et avec une chambre cylindrique (16.2) annulaire délimitée à l'extérieur par une section de piston extérieure (15.2), parmi lesquelles la chambre cylindrique intérieure (16.1) peut de préférence être chargée avec le milieu de procédé et la chambre cylindrique extérieure (16.2) avec le milieu auxiliaire.

5. Système de remplissage selon l'une quelconque des revendications précédentes, **caractérisé en ce que** le dispositif pneumatique pour le milieu auxiliaire est formé par au moins un agencement piston-cylindre (20), par exemple par un agencement piston-cylindre (20) comprenant une chambre cylindrique annulaire (22) et un piston annulaire (21) et entourant p. ex. le ou les soufflets (19).

6. Système de remplissage selon l'une quelconque des revendications précédentes, **caractérisé en ce qu'**il fait partie d'une machine de remplissage comprenant une pluralité d'éléments de remplissage (1), de préférence une machine de remplissage de type rotative.

7. Système de remplissage selon l'une quelconque des revendications précédentes, **caractérisé en ce que** la chambre intérieure du dispositif pneumatique (15.1, 16.1 ; 20) pouvant être chargé avec le milieu de procédé est connectée avec un circuit de gaz formé à l'intérieur de l'élément de remplissage (1, 1a) ou fait partie d'un tel circuit de gaz.
